# FASCICULE DE BREVET EUROPEEN

(11) **EP 1 858 475 B1**
(45) Date de publication et mention de la délivrance du brevet: **22.01.2014**
(21) Numéro de dépôt: 06743592.5
(22) Date de dépôt: 17.03.2006
(51) Int. Cl.: A61J 9/00, A61J 11/04

(54) **DISPOSITIF DE FERMETURE AVEC OBTURATEUR ROTATIF INTEGRE CONÇU POUR BIBERON ET BOUTEILLE**
VERSCHLUSSVORRICHTUNG MIT INTEGRIERTEM DREHVERSCHLUSS FÜR EINE SAUGFLASCHE UND FLASCHE
CLOSING DEVICE WITH INTEGRATED ROTARY CLOSURE FOR FEEDING BOTTLE AND BOTTLE

(30) Priorité: 17.03.2005 FR 0502641
(43) Date de publication de la demande: 28.11.2007
(73) Titulaire: Mensah-Ouvor, Messanvi Vincent, 94140 Alfortville (FR)
(72) Inventeur: MENSAH-OUVOR, Messanvi vincent, 94140 Alfortville (FR); NOUSSOUKPOE-MENSAN, Ayawovi, Lucie, 91530 Saint Cheron (FR)
(86) Numéro de dépôt international: PCT/FR2006/000594
(87) Numéro de publication internationale: WO 2006/097640

(56) Documents cités:
- WO-A-95/24177
- FR-A- 2 781 766
- US-A- 3 104 039
- US-A- 3 211 315
- US-A- 4 856 995
- US-A- 5 060 811

## Description

Si le biberon, dans sa forme traditionnelle, s'est révélé parfaitement utile, il n'en demeure pas moins que des difficultés techniques se posent quotidiennement aux mamans. L'une de ces difficultés pour les mamans, est de pouvoir toujours tenir le biberon en position verticale, dans un sac ou une sacoche par exemple; car dans une toute autre position, le col du biberon étant ouvert, le liquide coulerait facilement vers le bout de la tétine, pour finalement sortir par son orifice(1). Même si un capuchon(2) est prévu pour la protection de la tétine(3), le problème de l'écoulement vers l'orifice(1) n'est pas résolu par cette mesure.

L'invention ici, a pour objet, d'éviter cet inconvénient, en apportant, par le moyen d'un dispositif de fermeture, une étanchéité plus sûre dans la fermeture du biberon. Un dispositif approchant est décrit dans US 4,856,995.

On appelle ici biberon(13), tout récipient comportant principalement un conteneur et une tétine, pouvant contenir un liquide, et destiné aux enfants en bas âge (0 à 2 ans par exemple). Ce liquide peut être du lait, de l'eau ou toute autre boisson (jus de fruit, jaourt, etc....)

La présente invention concerne donc un dispositif de fermeture avec obturateur rotatif intégré, pour biberon d'après la revendication 1 (13) Les dessins annexés illustrent l'invention.
- La figure 1 représente le dispositif complet de fermeture avec obturateur rotatif intégré, pour biberon.
- La figure 2 représente l'obturateur rotatif intégré détaché de la bague de maintien(4) de la tétine(3).
- La figure 3 présente les disques A et B des viroles interne(6) et externe(7) de l'obturateur rotatif intégré.

Le dispositif de fermeture avec obturateur rotatif intégré selon l'invention, est constitué de : deux viroles, interne(6) et externe(7), le tout réalisé en matière plastique, et assurant la fonction d'obturation rotative. Ledit obturateur rotatif est interposé entre une tétine(3) introduite dans une bague de maintien(4), et le filetage(12) du biberon(13).
La bague de maintien(4) comprend un filetage interne(11) qui permet de la visser directement au filetage externe(5) de l'obturateur rotatif.

La virole interne(6), par le moyen de son filetage inteme(9), est vissée directement au col fileté(12) du biberon(13).
La virole externe(7) avec son filetage externe(5) par le haut, reçoit la bague de maintien(4) de la tétine(3).

Ces deux viroles, interne(6) et externe(7), qui constituent l'obturateur rotatif, présentent chacune un disque, - A pour l'interne et B pour l'externe - qui sont en contact l'un de l'autre, étant reliés par un pivot interne(B15 (Fig.3)) monté à l'intérieur, au centre de la virole externe(7).

La virole interne(6) étant encastrée dans la virole externe(7), le rebord du pivot que l'on ne peut voir sur les figures ici, permet de les tenir reliées, le disque A de la virole interne(6) étant en contact avec le disque B de la virole externe(7). Une perforation (A17 (Fig.3)) au centre du disque A de la virole interne(6) rend possible l'encastrement de la virole interne(6) dans la virole externe(7).

Le mécanisme d'obturation rotative est principalement assuré par les viroles, interne et externe dont les disques A et B se superposent et présente chacun, respectivement, une ouverture décentrée(8) et (10) occupant plus de ¼ de sa surface. La virole externe(7) possède un diamètre extérieur supérieur à celui des autres éléments du dispositif et comporte des cannelures(B21 (Fig.3)) extérieures permettant de commander sa rotation.

Dans le sens de la fermeture, en mouvement de rotation, s'ensuit un jeu de pivotement. Le disque(B) de la virole externe(7) est orienté de telle sorte que les ouvertures(8)et (10) respectivement des premier(A) et deuxième(B) disques soient décalés, obturant ainsi complètement le biberon(13). Un joint peut être prévu entre les viroles interne(6) et externe(7) pour une étanchéité plus sûre dans la fermeture du biberon(13).

Dans le sens de l'ouverture, en mouvement de rotation, le disque(B) de la virole externe(7) est orienté de sorte que les ouvertures(8) et (10) respectivement des disques(A) et (B) se retrouvent face à face, permettant l'écoulement d'un liquide contenu dans le biberon(13). Un capuchon(2) est prévu, qui permet de protéger la tétine(3).

• On peut aussi mettre en oeuvre l'invention sur des biberons ou sur des bouteilles à usage unique.
La figure 4 illustre le profile de la bouteille plastique dotée du dispositif de fermeture avec obturateur rotatif intégré.
Le dispositif de fermeture de l'invention peut alors être fixé à la bouteille de manière permanente par sertissage. La bouteille comporte un conteneur(19) avec un fond(20) fermé et un col non fileté(21) qui reçoit par sertissage le dispositif de fermeture, après la mise en bouteille du liquide. Le conteneur(19) et le dispositif de fermeture deviennent un seul tenant.
Le dispositif de fermeture comporte non pas une tétine, mais un embout de tétine(50) fixé au-dessus de la bague de maintien(4). Tous les éléments du dispositif de fermeture à savoir: l'embout de tétine(50), la bague de maintien (4), et les deux viroles A et B. sont d'un seul tenant. Après la mise en bouteille du liquide, ce dispositif de fermeture devient avec le conteneur(19), un seul tenant, à l'exception du capuchon(2)prévu pour la protection de l'embout de tétine(50).

L'obturateur rotatif intégré permet aux mamans de fermer avec sûreté le biberon ou la bouteille d'eau minérale de l'enfant, avec la possibilité de conserver du liquide restant pour une utilisation ultérieure. Ledit biberon ou ladite bouteille est destinée aux boissons pour enfants de 0 à 2 ans.

## Revendications

1. Dispositif de fermeture de biberon(13) ou bouteille, **caractérisé en ce qu'**il comporte :
- une tétine(3)
- une bague de maintien (4)
un filetage interner (11) destiné à coopérer avec le filetage(12) du biberon(13) ou bouteille, **caractérisé en ce qu'**il comporte un obturateur rotatif commutable de sécurité interposé entre la bague de maintien(4) et le filetage(12)du biberon ou bouteille, cet obturateur étant mobile entre une position d'obturation complète du biberon (13) ou bouteille et une position permettant l'écoulement d'un liquide contenu dans le biberon(13) ou bouteille,
l'obturateur rotatif commutable comportant deux viroles superposées, avec leur surface de dessus en forme de disque plat, possédant chacune une ouverture et se décrivant comme suit :
• une virole externe(7), portant un filetage(5) destiné à recevoir la bague de maintien(4) et un premier disque(B) ayant une ouverture(10) décentrée obturant partiellement le biberon(13) ou la bouteille, la surface occupée par l'ouverture étant plus de ¼,
• une virole interne(6) portant un filetage interne(9) et un deuxième disque(A) ayant une ouverture(8) décentrée obturant partiellement le biberon(13) ou bouteille et étant en contact du premier disque(B), la virole externe(7) pouvant être orientée de telle sorte que les ouvertures(8) et (10) respectivement des premier et deuxième disques soient face à face permettant l'écoulement d'un liquide contenu dans le biberon (13) ou bouteille, et de telle sorte que les ouvertures(8) et (10) respectivement des premier et deuxième disques soient décalés, obturant complètement le biberon(13).

2. Dispositif de fermeture de biberon ou bouteille selon la revendication 1 **caractérisé en ce que** la virole externe(7) comporte des cannelures extérieures permettant de commander sa rotation en vue de la fermeture et de l'ouverture complète du biberon ou de la bouteille.

3. Dispositif de fermeture de biberon ou bouteille selon l'une des revendications 1 et 2 **caractérisé en ce que** la virole externe(7) a un diamètre extérieur supérieur à celui des autres éléments du dispositif, la virole interne(6) étant encastrée dans la virole externe(7).

4. Dispositif de fermeture de biberon ou bouteille selon l'une des revendications 1 à 3 **caractérisé en ce que** chacune des ouvertures décentrées(8) et (10) occupe plus de ¼ de la surface du disque, permettant l'écoulement du liquide.

5. Dispositif de fermeture de biberon ou bouteille selon l'une quelconque des revendications 1 à 3 **caractérisé en ce que** la virole externe(7) peut présenter à l'intérieur, un pivot(B15) reliant les deux viroles (6) et (7), et un joint permettant de renforcer l'étanchéité).

## Patentansprüche

1. Vorrichtung, zum Verschließen einer Saugflasche (13) oder einer Flasche, **dadurch gekennzeichnet, dass** sie Folgendes umfasst:
- einen Sauger (3)
- einen Haltering (4)
- ein Innengewinde (11), das dazu ausgelegt ist, mit dem Gewinde (12) der Saugflasche (13) oder der Flasche zusammenzuwirken,
**dadurch gekennzeichnet, dass** sie einen verstellbaren Sicherheitsdrehverschluss umfasst, der zwischen dem Haltering (4) und dem Gewinde (12) der Saugflasche oder der Flasche angeordnet ist, wobei der Verschluss zwischen einer Position, in der er die Saugflasche (13) oder die Flasche vollständig versperrt und einer Position, die das Herausfließen einer in der Saugflasche (13) oder der Flasche enthaltenen Flüssigkeit gestattet, beweglich ist, wobei der verstellbare Drehverschluss (10) zwei übereinander liegende Hülsen umfasst, deren Oberflächen die Form flacher Scheiben aufweisen, die jeweils eine Öffnung aufweisen und wie folgt beschrieben sind:
• eine äußere Hülse (7) mit einem Gewinde (5) zur Aufnahme des Halterings (4) und mit einer ersten Scheibe (B), die eine dezentrale Öffnung (10) aufweist, die die Saugflasche (13) oder die Flasche teilweise versperrt, wobei die durch die Öffnung eingenommene Fläche mehr als ein Viertel beträgt,
• eine innere Hülse (6) mit einem Innengewinde (9) und einer zweiten Scheibe (A), die eine die Saugflasche (13) oder die Flasche teilweise versperrende dezentrale Öffnung (8) aufweist und die erste Scheibe (B) berührt, wobei die äußere Hülse (7) derart ausgerichtet sein kann, dass die Öffnungen (8) und (10) der ersten bzw. zweiten Scheibe einander gegenüber liegen, wodurch ein Herausfließen einer in der Saugflasche (13) oder der Flasche enthaltenen Flüssigkeit gestattet wird, und derart, dass die Öffnungen (8) und (10) der ersten bzw. zweiten Scheibe versetzt sind, wodurch die Saugflasche (13) vollständig versperrt wird.

2. Vorrichtung zum Verschließen einer Saugflasche oder einer Flasche nach Anspruch 1, **dadurch gekennzeichnet, dass** die äußere Hülse (7) eine äußere Riffelung umfasst, die eine Bewirkung der Drehung zum Verschließen und vollständigen Öffnen der Saugflasche oder der Flasche gestattet.

3. Vorrichtung zum Verschließen einer Saugflasche oder einer Flasche nach Anspruch 1 oder 2, **dadurch gekennzeichnet, dass** die äußere Hülse (7) einen Außendurchmesser aufweist, der größer als der der anderen Elemente der Vorrichtung ist, wobei die innere Hülse (6) in der äußeren Hülse (7) eingelassen ist.

4. Vorrichtung zum Verschließen einer Saugflasche oder einer Flasche nach einem der Ansprüche 1 bis 3, **dadurch gekennzeichnet, dass** jede der dezentralen Öffnungen (8) und (10) mehr als ein Viertel der Scheibenfläche einnimmt, wodurch das Herausfließen der Flüssigkeit gestattet wird.

5. Vorrichtung zum Verschließen einer Saugflasche oder einer Flasche nach einem der Ansprüche 1 bis 3, **dadurch gekennzeichnet, dass** die äußere Hülse (7) im Inneren einen die beiden Hülsen (6) und (7) aneinander befestigenden Zapfen (B15) und eine Dichtung, die eine Verstärkung der Dichtigkeit gestattet, aufweisen kann.

## Claims

1. A device for sealing a feeding bottle (13) or bottle, **characterized in that** it comprises:
- a teat (3)
- a retaining ring (4)
an internal screw thread (11) intended to collaborate with the screw thread (12) of the feeding bottle (13) or bottle, **characterized in that** it comprises a repositionable rotary safety closure inserted between the retaining ring (4) and the screw thread (12) of the feeding bottle or bottle, this closure being able to be moved between a position in which it completely closes the feeding bottle (13) or bottle and a position that allows a liquid contained in the feeding bottle (13) or bottle to flow, the repositionable rotary closure comprising two superposed ferrules, with their top surfaces in the form of flat disks, each having an opening and configured as follows:
• an external ferrule (7) bearing a screw thread (5) intended to accept the retaining ring (4) and a first disk (B) having an off-centered opening (10) partially closing off the feeding bottle (13) or the bottle, the surface area occupied by the opening being more than ¼,
• an internal ferrule (6) bearing an internal screw thread (9) and a second disk (A) having an off-centered opening (8) partially closing off the feeding bottle (13) or bottle and in contact with the first disk (B), it being possible for the external ferrule (7) to be orientated in such a way that the openings (8) and (10) of the first and second disks respectively face one another to allow a liquid contained in the feeding bottle (13) or bottle to flow and in such a way that the openings (8) and (10) of the first and second disks respectively are offset, completely closing off the feeding bottle (13).

2. The feeding bottle or bottle sealing device as claimed in claim 1, **characterized in that** the external ferrule (7) has external ribs so that it can be turned with a view to fully sealing or opening the feeding bottle or the bottle.

3. The feeding bottle or bottle sealing device as claimed in one of claims 1 and 2, **characterized in that** the external ferrule (7) has an outside diameter greater than that of the other elements of the device, the internal ferrule (6) being set within the external ferrule (7).

4. The feeding bottle or bottle sealing device as claimed in one of claims 1 to 3, **characterized in that** each of the off-centered openings (8) and (10) occupies more than ¼ of the surface area of the disk, allowing the liquid to flow.

5. The feeding bottle or bottle sealing device as claimed in any one of claims 1 to 3, **characterized in that** the external ferrule (7) may, on the inside, have a pivot (B15) joining the two ferrules (6) and (7) together, and a sealing gasket to enhance the seal.
